# EUROPÄISCHE PATENTSCHRIFT

(11) **EP 1 074 805 B1**
(45) Veröffentlichungstag und Bekanntmachung des Hinweises auf die Patenterteilung: **19.01.2005**
(21) Anmeldenummer: 99118724.6
(22) Anmeldetag: 22.09.1999
(51) Int. Cl.: F25J 3/04

(54) **Verfahren und Vorrichtung zur Gewinnung von Sauerstoff unter überatmosphärischem Druck**
Process for producing oxygen under pressure and device therefor
Procédé et dispositif pour la production d'oxygène sous pression

(30) Priorität: 05.08.1999 DE 19936816
(43) Veröffentlichungstag der Anmeldung: 07.02.2001
(73) Patentinhaber: Linde Aktiengesellschaft, 65189 Wiesbaden (DE)
(72) Erfinder: Rohde, Wilhelm, 81476 München (DE)
(74) Vertreter: Imhof, Dietmar

(56) Entgegenhaltungen:
- EP-A- 0 558 082
- US-A- 4 702 757
- US-A- 5 355 682
- US-A- 5 386 692
- US-A- 5 626 036
- US-A- 5 765 396

## Beschreibung

Die Erfindung betrifft ein Verfahren zur Gewinnung von Sauerstoff gemäß dem Oberbegriff des Patentanspruchs 1.

Ein derartiges Verfahren und eine entsprechende Vorrichtung sind aus US 5626036 bekannt.

Der Erfindung liegt die Aufgabe zugrunde, ein derartiges Verfahren energetisch günstiger zu gestalten.

Diese Aufgabe wird durch die Merkmale des Anspruchs 1 gelöst.

Bei der Erfindung wird nicht der Sauerstoffproduktstrom selbst mittels des von der Entspannungsmaschine angetriebenen Kaltverdichters auf einen erhöhten Druck gebracht, wie es in DE 2544350 A beschrieben wird, sondem ein Teilluftstrom, der zur Verdampfung des flüssig abgezogenen Sauerstoffstroms unter einem erhöhten Druck dient. Trotz dieser indirekten Übertragung der Energie auf den Sauerstoffproduktstrom hat sich im Rahmen der Erfindung herausgestellt, daß sich auf diese Weise ein größerer Effekt erzielen läßt, das heißt der Abgabedruck des Sauerstoffs wird bei gleichem Kälteverlust am Kaltverdichter höher als bei dem vorbekannten Verfahren.

Der erste Druck, auf den der erste und der zweite Teilstrom der Luft gemeinsam verdichtet werden, liegt geringfügig über dem Betriebsdruck der Drucksäule. Die Druckdifferenz ist vorzugsweise so bemessen, daß der erste Teilstrom der Luft den Strömungswiderstand zwischen dem Luftverdichter und der Drucksäule ohne druckverändemde Maßnahmen überwinden kann, und beträgt beispielsweise 0,1 bis 0,5 bar.

Die Betriebsdrücke am Kopf der Rektifiziersäulen betragen beispielsweise 2,5 bis 10 bar, vorzugsweise 4 bis 7 bar in der Drucksäule und 1,05 bis 4 bar, vorzugsweise 1,1 bis 1,5 bar in der Niederdrucksäule.

Vorzugsweise wird bei dem Verfahren ein Luftverdichter als einzige extern angetriebene Maschine eingesetzt. Dieser bringt die Gesamtluft auf den ersten Druck, der gleichzeitig den Eintrittsdruck von Entspannungsmaschine und Kaltverdichter darstellt. Auf diese Weise kann das Sauerstoffprodukt unter einem Abgabedruck gewonnen werden, der beispielsweise 0,5 bis 4 bar, vorzugsweise 1 bis 3 bar über dem Betriebsdruck der Niederdrucksäule liegt, ohne daß damit ein zusätzlicher Energieverbrauch gegenüber der Gewinnung des Sauerstoffprodukts unter Niederdrucksäulendruck verbunden ist.

Der kaltverdichtete Teilluftstrom wird bei dem indirekten Wärmeaustausch mit dem verdampfenden Sauerstoff mindestens teilweise, vorzugsweise vollständig oder im wesentlichen vollständig kondensiert. Das Kondensat wird anschließend entspannt und der Drucksäule und/oder der Niederdrucksäule zugeleitet.

Das erfindungsgemäße Verfahren ist insbesondere zur Gewinnung von unreinem Sauerstoff mit einer Reinheit von 80 bis 99,5 mol%, vorzugsweise 90 bis 95 mol% unter überatmosphärischem Druck geeignet.

Bei dem Verfahren kann der arbeitsleistenden Entspannung beispielsweise Stickstoff vom Kopf der Drucksäule oder jede andere Fraktion aus der Drucksäule zugeführt werden. Vorzugsweise wird der Prozeßstrom, der der arbeitsleistenden Entspannung unterworfen wird, jedoch durch einen dritten Teilstrom der auf den ersten Druck verdichteten Einsatzluft gebildet.

Grundsätzlich ist es möglich, den indirekten Wärmeaustausch, bei dem der Produktsauerstoff gegen den kondensierenden zweiten Teilstrom der Luft verdampft, im Hauptwärmetauscher durchzuführen. Vorzugsweise ist dazu jedoch ein vom Hauptwärmetauscher getrennter Nebenkondensator vorgesehen, der als Umlaufverdampfer ausgebildet ist; alternativ dazu ist es im Prinzip auch möglich, einen Gegenstrom-Wärmetauscher oder einen Fallfilmverdampfer als Nebenkondensator einzusetzen.

Günstig ist es außerdem, wenn ein Teil der bei der arbeitsleistenden Entspannung erzeugten mechanischen Energie an eine Bremseinrichtung abgegeben wird. Die Bremseinrichtung kann beispielsweise durch ein Bremsgebläse und/oder einen Bremsgenerator gebildet sein und befindet sich außerhalb der Coldbox, die zur Isolierung der kalten Teile des Apparats dient. Dadurch kann Energie an die Umgebung abgegeben und damit die für das Verfahren notwendige Kälte gewonnen werden, ohne daß eine weitere Entspannungsmaschine eingesetzt wird. Vorzugsweise sind Entspannungsmaschine, Kaltverdichter und Bremseinrichtung unmittelbar mechanisch gekoppelt, beispielsweise über eine gemeinsame Welle.

Die Erfindung betrifft außerdem eine Vorrichtung gemäß Patentanspruch 5.

Die Erfindung sowie weitere Einzelheiten der Erfindung werden im folgenden anhand eines in der Zeichnung schematisch dargestellten Ausführungsbeispiels näher erläutert.

Atmosphärische Luft 1 wird nach Durchströmen eines Filters 2 in einem Luftverdichter 3 auf einen ersten Druck verdichtet, der etwa gleich dem Betriebsdruck der Drucksäule 13 ist. (Zu Überwindung der Leitungsverluste muß der erste Druck etwas über dem Drucksäulendruck liegen beispielsweise von weniger als 1 bar, vorzugsweise 0,5 bar oder weniger.) Nach Entfernung der Kompressionswärme im Nachkühler 4 strömt die auf den ersten Druck verdichtete Luft 5 zu einer Reinigungseinrichtung 6, die durch ein Paar von umschaltbaren Molelukarsiebadsorbem gebildet wird. Die auf den ersten Druck verdichtete Luft fließt nach der Reinigung 6 über Leitung 7 zum Hauptwärmetauscher 8 und wird dort zu einem Teil auf etwa Taupunkt abgekühlt. Die kalte Luft 9 wird bei 10 in einen ersten Teilstrom 11 und einen zweiten Teilstrom 12 aufgeteilt. Der erste Teilstrom 11 wird direkt in die Drucksäule 13 des Rektifiziersystems eingespeist, und zwar unmittelbar oberhalb des Sumpfs. Das Rektifiziersystem weist außerdem eine Niederdrucksäule 14 auf, die über einen gemeinsamen Kondensator-Verdampfer, den Hauptkondensator 15 in Wärmeaustauschbeziehung mit der Drucksäule 13 steht.

Der zweite Teilstrom 12 wird in einem Kaltverdichter 16 auf einen zweiten, höheren Druck gebracht, über Leitung 17 zu einem Nebenkondensator 18, der als Umlaufverdampfer ausgebiildet ist (nicht dargestellt), geführt, und dort wesentlichen vollständig verflüssigt. Die verflüssigte Luft 19 wird über ein Ventil 20 in die Drucksäule 13 eingedrosselt, entweder am Sumpf (siehe Zeichnung) oder an einer Zwischenstelle, die einige theoretische beziehungsweise praktische Böden oberhalb der Zuspeisung des ersten Teilstroms 11 liegt.

Ein weiterer Anteil der auf den ersten Druck verdichteten und anschließend gereinigten Luft 7 wird bei einer Zwischentemperatur aus dem Hauptwärmetauscher 8 herausgeführt und bildet den dritten Teilstrom 21. Dieser wird in einer Entspannungsturbine 22 arbeitsleistend auf etwa Niederdrucksäulendruck entspannt und über Leitung 23 direkt zur Niederdrucksäule 14 geführt. Die Entspannungsturbine 22 ist über eine gemeinsame Welle mit dem Kaltverdichter 16 und einem nicht dargestellten Bremsgenerator gekoppelt.

Flüssiger Rohsauerstoff 24 vom Sumpf der Drucksäule 13 und flüssiger Stickstoff 25 aus dem Hauptkondensator 15 werden im Unterkühlungs-Gegenströmer 26 abgekühlt und über die Ventile 27 beziehungsweise 28 auf die Niederdrucksäule 14 aufgegeben.

Am Kopf der Niederdrucksäule 14 wird stickstoffreiches Restgas 29 abgezogen und nach Anwärmung im Unterkühlungs-Gegenströmer 26 und im Hauptwärmetauscher 8 über Leitung 30 abgeführt. Es kann auch als Regeneriergas in der Reinigungseinrichtung 6 eingesetzt werden (nicht dargestellt).

Als Sumpfprodukt der Niederdrucksäule 14 fällt flüssiger Sauerstoff mit der erforderlichen Reinheit an. Ein Teil wird über Leitung 31 flüssig abgezogen, mittels einer Pumpe 32 auf den erforderlichen Abgabedruck gebracht und unter diesem Druck im Nebenkondensator 18 verdampft. Das gasförmige Drucksauerstoffprodukt strömt über Leitung 33 zum Hauptwärmetauscher und wird über Leitung 34 unter etwa Umgebungstemperatur abgegeben.

## Patentansprüche

1. Verfahren zur Gewinnung von Sauerstoff unter überatmosphärischem Druck durch Tieftemperatur-Luftzerlegung in einem Rektifiziersystem, das mindestens eine Drucksäule (13) und eine Niederdrucksäule (14) aufweist, wobei Einsatzluft (1) auf einen ersten Druck verdichtet (3) wird, der etwa gleich dem Betriebsdruck der Drucksäule (13) ist, mindestens ein erster Teilstrom (11) der Einsatzluft (7) unter dem ersten Druck in einem Hauptwärmetauscher (8) abgekühlt und in die Drucksäule (13) eingeleitet wird, wobei ein zweiter Teilstrom (12, 17) der auf den ersten Druck verdichteten Einsatzluft (7) auf einen zweiten Druck gebracht (16) wird, wobei der Niederdrucksäule (14) ein Sauerstoffstrom (31) entnommen, im flüssigen Zustand auf einen Abgabedruck, der höher als der Betriebsdruck der Niederdrucksäule (14) ist, gebracht (32), durch indirekten Wärmeaustausch (18) mit dem zweiten Teilstrom (12, 17) stromabwärts der Verdichtung (16) auf den zweiten Druck verdampft, im Hauptwärmetauscher (8) angewärmt und als Produkt (34) abgeführt wird, und wobei ein Prozeßstrom (21) arbeitsleistend entspannt (22) und in die Niederdrucksäule (14) eingespeist (23) wird, **dadurch gekennzeichnet, daß** der zweite Teilstrom (12) stromaufwärts des indirekten Wärmeaustauschs (18) mittels eines Kaltverdichters (16) auf den zweiten Druck gebracht wird und mindestens ein Teil der bei der arbeitsleistenden Entspannung (22) erzeugten mechanischen Energie zum Antrieb des Kaltverdichters (16) verwendet wird.

2. Verfahren nach Anspruch 1, **dadurch gekennzeichnet, daß** der Prozeßstrom, der der arbeitsleistenden Entspannung (22) unterworfen wird, durch einen dritten Teilstrom (21) der auf den ersten Druck verdichteten Einsatzluft (7) gebildet wird.

3. Verfahren nach Anspruch 1 oder 2, **dadurch gekennzeichnet, daß** der indirekte Wärmeaustausch in einem vom Hauptwärmetauscher (8) getrennten Nebenkondensator (18) durchgeführt wird.

4. Verfahren nach einem der Ansprüche 1 bis 3, **dadurch gekennzeichnet, daß** ein Teil der bei der arbeitsleistenden Entspannung (22) erzeugten mechanischen Energie an eine Bremseinrichtung abgegeben wird.

5. Vorrichtung zur Gewinnung von Sauerstoff unter überatmosphärischem Druck durch Tieftemperatur-Luftzerlegung, mit einem Rektifiziersystem, das mindestens eine Drucksäule (13) und eine Niederdrucksäule (14) aufweist, mit einem Luftverdichter (3) zur Verdichtung von Einsatzluft (1) auf einen ersten Druck, der etwa gleich dem Betriebsdruck der Drucksäule (13) ist, mit einer ersten Teilluftleitung (5, 7, 9, 11), die mit dem Luftverdichter (3) und der Drucksäule (13) verbunden ist und durch einen Hauptwärmetauscher (8) führt, mit einer Sauerstoffproduktleitung (31, 33, 34), die mit der Niederdrucksäule (14) verbunden ist, ein Mittel (32) zur Druckerhöhung aufweist, zwischen der Niederdrucksäule (14) und dem Mittel (32) zur Druckerhöhung als Flüssigkeitsleitung ausgebildet , und mit dem Verdampfungsraum eines Kondensator-Verdampfers (18) verbunden ist, mit einer zweiten Teilluftleitung (5, 7, 9, 12, 17), die vom Luftverdichter (3) über einen Nachverdichter (16) in den Verflüssigungsraum des Kondensator-Verdampfers (18) führt, und mit einer Entspannungsmaschine (22), **dadurch gekennzeichnet, daß** der Nachverdichter als Kaltverdichter (16) ausgebildet ist und daß die Entspannungsmaschine (22) mit dem Kaltverdichter (16) gekoppelt ist.

6. Vorrichtung nach Anspruch 5, **gekennzeichnet durch** eine dritte Teilluftleitung (21), die vom Luftverdichter (3) zu der Entspannungsmaschine (22) führt.

7. Vorrichtung nach Anspruch 5 oder 6, **dadurch gekennzeichnet, daß** der Kondensator-Verdampfers (18) durch einen vom Hauptwärmetauscher (8) getrennten Nebenkondensator (18) gebildet wird.

8. Vorrichtung nach einem der Ansprüche 5 bis 7, **dadurch gekennzeichnet, daß** die Entspannungsmaschine (22) an eine Bremseinrichtung gekoppelt ist.

## Claims

1. Process for obtaining oxygen under super-atmospheric pressure by low-temperature fractionation of air in a rectification system which has at least a pressure column (13) and a low-pressure column (14), feed air (1) being compressed (3) to a first pressure, which is approximately equal to the operating pressure of the pressure column (13), at least a first part-stream (11) of the feed air (7) which is under the first pressure being cooled in a principal heat exchanger (8) and being introduced into the pressure column (13), a second part-stream (12, 17) of the feed air (7) which has been compressed to the first pressure being brought (16) to a second pressure, an oxygen stream (31) being removed from the low-pressure column (14), brought (32), in the liquid state, to a release pressure which is higher than the operating pressure of the low-pressure column (14), being evaporated by indirect heat exchange (18) with the second part-stream (12, 17) downstream of the compression (16) to the second pressure, being heated in the principal heat exchanger (8) and being discharged as product (34), and a process stream (21) being subjected to work-performing expansion (22) and being fed (23) into the low-pressure column (14), **characterized in that** the second part-stream (12), upstream of the indirect heat exchange (18), is brought to the second pressure by means of a cold compressor (16), and at least some of the mechanical energy generated during the work-performing expansion (22) is used to drive the cold compressor (16).

2. Process according to Claim 1, **characterized in that** the process stream, which is subjected to the work-performing expansion (22), is formed by a third part-stream (21) of the feed air (7) which has been compressed to the first pressure.

3. Process according to Claim 1 or 2, **characterized in that** the indirect heat exchange is carried out in an auxiliary condenser (18) which is separate from the principal heat exchanger (8).

4. Process according to any of Claims 1 to 3, **characterized in that** some of the mechanical energy generated during the work-performing expansion (22) is released to a braking device.

5. Apparatus for obtaining oxygen under super-atmospheric pressure by low-temperature fractionation of air, having a rectification system which has at least a pressure column (13) and a low-pressure column (14), having an air compressor (3) for compressing feed air (1) to a first pressure, which is approximately equal to the operating pressure of the pressure column (13), having a first partial air line (5, 7, 9, 11), which is connected to the air compressor (3) and the pressure column (13) and leads through a principal heat exchanger (8), having an oxygen product line (31, 33, 34), which is connected to the low-pressure column (14), has a means (32) for increasing pressure, is formed as a liquid line between the low-pressure column (14) and the means (32) for increasing pressure, and is connected to the evaporation space of a condenser-evaporator (18), having a second partial air line (5, 7, 9, 12, 17), which leads from the air compressor (3) via a recompressor (16) into the liquefaction space of the condenser/evaporator (18), and having an expansion machine (22), **characterized in that** the recompressor is designed as a cold compressor (16), and **in that** the expansion machine (22) is coupled to the cold compressor (16).

6. Apparatus according to Claim 5, **characterized by** a third partial air line (21), which leads from the air compressor (3) to the expansion machine (22).

7. Apparatus according to Claim 5 or 6, **characterized in that** the condenser-evaporator (18) is formed by an auxiliary condenser (18) which is separate from the principle heat exchanger (8).

8. Apparatus according to any of Claims 5 to 7, **characterized in that** the expansion machine (22) is coupled to a braking device.

## Revendications

1. Procédé pour la production d'oxygène sous pression par séparation de l'air à basse température dans un système de rectification, qui présente au moins une colonne de pression (13) et une colonne de basse pression (14), dans lequel l'air utilisé (1) est compressé (3) à une première pression, qui est approximativement similaire à la pression de fonctionnement de la colonne de pression (13), au moins un premier courant partiel (11) de l'air utilisé (1) est refroidi par la première pression dans un échangeur de chaleur principal (8) et est introduit dans la colonne de pression (13), dans lequel un deuxième courant partiel (12,17) de l'air utilisé (1) compressé à la première pression est amené à une deuxième pression (16), dans lequel un courant d'oxygène (31) est extrait de la colonne de basse pression (14), amené (32) à l'état liquide à une pression d'émission, qui est supérieure à la pression de fonctionnement de la colonne de basse pression (14), évaporé par échange de chaleur indirect (18) avec le deuxième courant partiel (12,17) en aval de la compression (16) à la deuxième pression, réchauffé dans l'échangeur de chaleur principal (8) et délivré comme produit (34) et dans lequel le fluide de travail d'un courant de processus (21) subit une expansion (22) et est introduit (23) dans la colonne de basse pression (14), **caractérisé en ce que** le deuxième courant partiel (12) est amené à la deuxième pression en amont de l'échange de chaleur indirect (18) au moyen d'un compresseur froid (16) et **en ce que** au moins une partie de l'énergie mécanique produite lors de l'expansion (22) du fluide de travail est utilisée pour entraîner le compresseur froid (16).

2. Procédé selon la revendication 1, **caractérisé en ce que** le courant de processus, qui est subordonné à l'expansion (22) du fluide de travail, est formé par un troisième courant partiel (21) de l'air utilisé (1) compressé à la première pression.

3. Procédé selon la revendication 1 ou 2, **caractérisé en ce que** l'échange de chaleur indirect est effectué dans un compresseur annexe (18) séparé de l'échangeur de chaleur principal (8).

4. Procédé selon une des revendications 1 à 3, **caractérisé en ce que** une partie de l'énergie mécanique produite pendant l'expansion (22) du fluide de travail est délivrée à un dispositif de freinage.

5. Dispositif pour la production d'oxygène sous pression par séparation de l'air à basse température, comportant un système de rectification, qui présente au moins une colonne de pression (13) et une colonne de basse pression (14), comportant un compresseur d'air (3) pour compresser l'air utilisé (1) à une première pression, qui est approximativement similaire à la pression de fonctionnement de la colonne de pression (13), comportant une première conduite d'air partiel (5,7,9,11), qui est reliée au compresseur d'air (3) et à la colonne de pression (13) et passe à travers un échangeur de chaleur principal (8), comportant une conduite de production d'oxygène (31,33,34), qui est reliée à la colonne de basse pression (14), présente un moyen (32) d'augmentation de la pression, est réalisée entre la colonne de basse pression (14) et le moyen (32) d'augmentation de la pression comme une conduite de liquides et est reliée à l'espace d'évaporation d'un compresseur-évaporateur (18), comportant une deuxième conduite d'air partiel (5,7,9,12,17), qui mène du compresseur d'air (3) à l'espace de liquéfaction du compresseur-évaporateur (18) en passant par un surpresseur (16) et comportant une machine d'expansion (22), **caractérisé en ce que** le surpresseur est réalisé comme un compresseur froid (16) et **en ce que** la machine d'expansion (22) est couplée au compresseur froid (16).

6. Dispositif selon la revendication 5, **caractérisé par** une troisième conduite d'air partiel (21), qui mène du compresseur d'air (3) à la machine d'expansion (22).

7. Dispositif selon la revendication 5 ou 6, **caractérisé en ce que** le compresseur-évaporateur (18) est formé par un compresseur annexe (18) séparé de l'échangeur de chaleur principal (8).

8. Dispositif selon une des revendications 5 à 7, **caractérisé en ce que** la machine d'expansion (22) est couplée à un dispositif de freinage.
